# EUROPÄISCHE PATENTSCHRIFT

(11) **EP 0 091 509 B1**
(45) Veröffentlichungstag und Bekanntmachung des Hinweises auf die Patenterteilung: **15.03.1989**
(21) Anmeldenummer: 82109754.0
(22) Anmeldetag: 22.10.1982
(51) Int. Cl.: G03D 5/04

(54) **Vorrichtung zum Entwickeln von Mikrofilmen**
Device for developing microfilm
Dispositif pour le développement de microfilm

(30) Priorität: 10.04.1982 DE 3213416
(43) Veröffentlichungstag der Anmeldung: 19.10.1983
(73) Patentinhaber: Staude Foto Chemie Eva Staude, D-6366 Wölfersheim (DE)
(72) Erfinder: Staude, Eckhard, D-6366 Wölfersheim (DE)
(74) Vertreter: Linser, Heinz

(56) Entgegenhaltungen:
- FR-A- 898 424
- US-A- 2 419 853
- US-A- 3 545 364
- US-A- 4 101 919

## Beschreibung

Die Erfindung betrifft eine Vorrichtung zum Entwickeln von Mikrofilmen, bei welcher der belichtete Film nacheinander verschiedene Arbeitsstationen wie Entwicklerbad, Fixierbad Vorwässerung, Nachwässerung und Trocknung, entlang einer horizontal angeordneten Bahn mit Hilfe eines motorisch angetriebenen Rollenpaares durchläuft, mit einem Flüssigkeitsumlaufsystem, bei dem jedes eine Arbeitsstation mit einer Flüssigkeit versorgende Gefäß als Transportbehälter ausgebildet ist und ein Zuleitungsrohr und ein Ansaugrohr aufweist, wobei das Ansaugrohr die Flüssigkeit über eine Flüssigkeitspumpe über Druckrohre zu einem Bad der zugeordneten Arbeitsstation und dort gegen die horizontal verlaufende Filmunterseite führt.

Aus der DE-PS 22 18 369 ist eine Vorrichtung zum Entwickeln von Mikrofilmen bekannt, bei der der zu entwickelnde Film eine aus Führungsrollen bestehende Bahn durchläuft und die Rollenbahn durch weitere Führungsund Umlenkrollen zu einer geschlossenen Bahn aus einem endlosen, angetriebenen Gurtband, einem insbesondere verstärkten chemiekalienbeständigen Kunststoff-Folienband oder dergleichen Transportband ausgestaltet ist, an dem der zu entwickelnde Film am Einlauf in das Entwicklerbad befestigt und von diesem vor dem Aufspulen des fertig entwickelten und getrockneten Films wieder gelöst wird. Der zu behandelnde Mikrofilm durchläuft dabei die einzelnen Bäder, wobei die Flüssigkeiten den Mikrofilm beidseitig umspülen. Das Transporband ist mit allen Rollen, dem Antrieb, der Abspul- und der Aufspullagerung für den Mikrofilm auf einem Gestell gehaltert und kann mit diesem in die einzelnen Bäder bzw. Arbeitsstationen eingesetzt und wieder abgenommen werden. Durch diese Maßnahme läßt sich die Entwicklungsvorrichtung in einfacher Weise auseinandernehmen, so daß die einzelnen Bäder bzw. Arbeitsstationen und auch die Transporteinrichtungen gereinigt bzw. Badflüssigkeiten zugegeben werden können. Neben der Tatsache, daß die Konstruktionen des Rollensystems aufwendig ist und eine besondere Reinigung nach den Arbeitsabläufen erforderlich ist, müssen die einzelnen Badflüssigkeiten ausgetauscht und die Bäder gereinigt werden. Für die Abführung verbrauchter Flüssigkeiten sind besondere Gefäße erforderlich und entsprechend werden auch die frischen und unverbrauchten Flüssigkeiten in eigenen Behältern aufbewahrt.

Aus der US-PS 4,101,919 ist eine Vorrichtung zum Entwickeln belichteter Filme bekannt, welche hintereinanderliegende Flüssigkeitsbäder aufweist, wobei sich zwischen jedem Bad jeweils zwei Rollenpaare mit den erforderlichen Antrieben und den Lagerungen befinden. Neben diesen aufwendigen Mitteln sind jedoch noch weitere nachteilige Wirkungen vorhanden, welche im folgenden beschrieben werden.

Mikrofilme weisen aus technischen Gründen an den Längsrändern keine Perforationen für den Filmtransport auf. Aus diesen Gründen ist es bekannt, den Film mit Hilfe von Walzen, die den Film von seiner Vorderund Rückseite erfassen, durch die Bäder zu ziehen.

Bei jeder Transportwalze wirkt auf den Film ein Schlupf, d. h. eine tangential gerichtete Kraft, welche insbesondere auf die durch die verschiedenen Flüssigkeiten aufgeweichten Filmschichten nachteilig wirkt. Dies kann Beschädigungen der Filmschichten hervorrufen.

Der Erfindung liegt die Aufgabe zugrunde, sowohl das Filmführungssystem innerhalb der Vorrichtung zu vereinfachen und gleichzeig den Film sicher und schonend durch die Vorrichtung zu transportieren als auch den Kreislauf bezüglich der frischen und unverbrauchten Flüssigkeit sowie der abzuführenden verbrauchten Flüssigkeit derart zu verbessern und zu vereinfachen, daß die halbe Anzahl der Transportgefäße für diese Chemikalien entfällt.

Eine weitere Aufgabe der Erfindung besteht darin, die Dimensionen der Bäder der einzelnen Arbeitsstationen zu verkleinern und damit den Chemikalienverbrauch zu verringern.

Die Lösung dieser Aufgabe besteht gemäß der Erfindung darin, daß sich an die Flüssigkeitspumpe eine Heizung anschließt, daß jedes Bad einer Arbeitsstation einen Flüssigkeits- und Filmführungskörper mit H-förmigem Querschnitt aufweist, dessen seitliche Vertikalstützwände an oder geringfügig über dem Boden des Bades der Arbeitsstation angeordnet sind, und einen Abstand voneinander haben, der geringfügig kleiner als die Breite des Filmes ist, wobei zur Filmführung oberhalb des Quersteges in Längsrichtung verlaufende und durchgehende Nuten in den Vertikalstützwänden angeordnet sind und der Quersteg mit einer zentralen - auf die Unterseite der Filmfläche gerichteten - Bohrung für die Flüssigkeitszuführung versehen ist, und daß das den Mikrofilm durch sämtlich Bäder führende Rollenpaar in Transportrichtung vor den Bädern angeordnet ist.

Die Flüssigkeits- und Filmführungskörper weisen vorteilhaft eine Länge auf, welche jeweils kleiner als die Länge der Bäder der Arbeitsstationen ist, so daß die aus der Bohrung auf den Quersteg strömende Flüssigkeit auf den Boden des Bades und in die Zuleitungsrohre gelangt.

Zwischen den Vertikalstützwänden der Flüssigkeits- und Filmführungskörper oberhalb der Filmführungsnuten ist jeweils ein Quersteg angeordnet.

Die Erfindung wird anhand eines in den Zeichnungen dargestellten Ausführungsbeispiels näher erläutert. Hierbei zeigen :
Figur 1 eine schematische Darstellung des Flüssigkeitsumlaufs innerhalb der Vorrichtung mit ihren einzelnen Arbeitsstationen ;
Figur 2 einen Querschnitt durch die Heizungsvorrichtung und
Figur 3 eine geringfügig vergrößerte Darstellung eines Flüssigkeitsund Filmführungskörpers.

Die in Figur 1 dargestellte Vorrichtung befindet sich in einem nicht näher dargestellten Gehäuse, dessen vordere Klappe im geöffneten Zustand die Gefäße 2, 3, 4 und 5 freigibt. Die Gefäße 2 und 5 sind als mit einem Schraubdeckel verschließbare Gefäße ausgebildet. Das Gefäß 2 dient zur Versorgung der Arbeitsstation 16 mit Entwicklerlösung und das Gefäß 3 enthält eine Fixierlösung zur Versorgung der Arbeisstation 17. Die Gefäße 4 und 5 versorgen die Arbeitsstationen 18 und 19, welche zur Vor- und Hauptwässerung dienen und daher entsprechende Wässerungsmittel enthalten. Jedes Gefäß 2 bis 5 ist mit einem entsprechenden Ansaugrohr 10, 11, 12 bzw. 13 verbunden. Die Ansaugrohre führen zu einer Flüssigkeitspumpe 14, welche vier Ansaug- und vier Druckkammern aufweist. Die auf der Druckseite der Flüssigkeitspumpe 14 verlaufende Rohre 40, 41, 42 und 43 durchlaufen eine Heizung 15, welche später anhand der Fig. 2 noch näher erläutert wird. Die einzelnen Arbeitsstationen 16, 17, 18 und 19 sind im Prinzip gleich aufgebaut mit Ausnahme eines oberen Quersteges, auf den ebenfalls später noch näher eingegangen wird, so daß es auch zum Verständnis der Vorrichtung ausreichend ist, wenn die Arbeitsstation 16 als Beispiel ausführlich beschrieben wird. Hierzu wird gleichzeitig die Fig. 3 herangezogen. Die gesamten Arbeitsstationen einschließlich der Trockenstation 47 sind von einem abnehmbaren Deckelteil 1 während des Arbeitsvorganges abgedeckt. Innerhalb des Bades der Arbeitsstation 16 (ebenso wie innerhalb der Bäder der Arbeitsstationen 17, 18 19) ist ein Flüssigkeits- und Filmführungskörper 20 angeordnet, der einen H-förmigen Querschnitt aufweist, dessen Vertikalstützen 24 und 25 sich auf dem Boden 26 des Bades der Arbeitsstation 16 abstützen.

Der Abstand der Vertikalstützen 24 und 25 ist gerinfügig kleiner als die Breite des Filmes 31 (siehe hierzu Fig. 3). Zur Filmführung sind in den Vertikalstützen 24 und 25 oberhalb des Quersteges 32 in Längsrichtung verlaufende Nuten 33 und 34 vorgesehen. Der Quersteg 32 ist mit einer zentralen und auf die Filmfäche gerichtete Bohrung 35 versehen, welche mit dem Druckrohr 40 verbunden ist. Die Länge des Flüssigkeits- und Filmführungskörpers 20 ist geringer als die Länge des Bades der Arbeitsstation 16, so daß die aus der Bohrung 35 auf den Quersteg 32 strömende Entwicklerlösung auf den Boden 26 des Bades und in das Zuleitungsrohr 6 gelangt, welches mit dem Gefäß 2 verbunden ist. Da die Länge der Flüssigkeits- und Filmführungskörper kleiner ist als die Längsausdehnung der Bäder, liegt der Film zwischen den einzelnen Bädern vollständig frei, so daß auch keine Verschleppung der Flüssigkeit von einem Bad zum sich anschließenden Bad erfolgt. Die Nuten 33 und 34 in den Vertikalstützen 24 und 25 sind derartig dimensioniert, daß der Film 31 ein ausreichendes Spiel erhält. Der Film 31 wird etwa in einem Abstand von 2 bis 3 mm oberhalb des Quersteges 32 geführt, so daß ein äußerst geringer mit Flüssigkeit durchströmter Raum vorhanden ist. Hierdurch wird die Filmunterseite mit der Entwicklerlösung intensiv in Kontakt gebracht.

In Sonderfällen ist es auch erforderlich, die Oberseite des Filmes mit Entwicklerlösung und einer Wässerungsflüssigkeit zu kontaktieren. Aus diesen Gründen befinden sich in den Arbeitsstationen 16 und 19 zwischen den Vertikalstützen 24 und 25 der Flüssigkeits- und Filmführungskörper 20 und 23 oberhalb der Filmführungsnuten 33 und 34 jeweils ein Quersteg 36 bzw. 37. Vor der ersten Arbeitsstation 16 ist ein motorisch angetriebenes Rollenpaar 45 und 46 für den Filmtransport vorgesehen. Die Rollen-45 und 46 werden über Zahnräder 49 und 50 mit Hilfe einer Transmission 51 von dem Motor 52 angetrieben. Die Transmission 51 betätigt ferner die Filmaufspulrolle 53 sowie zwei Trockenwalzen 54 und 55 über ihre Zahnräder 53 sowie zwei Trockenwalzen 54 und 55 über ihre Zahnräder 56 und 57. Für die Filmspule 58 ist kein Antrieb erforderlich, da das Rollenpaar 45 und 46 den Film von der Rolle 58 abrollt und_{'} diesen durch die Filmführungsnuten 33 und 34 schiebt.

Die Heizung 15 besteht aus einem elektrischen Heizstab 39, der von den Druckrohren 40, 41, 42 und 43 in einem Abstand umgeben ist. Dieser Raum ist mit Quarzsand ausgefüllt, der von dem Mantel 35 eingeschlossen ist. Das Druckrohr 40 ist an einen Temperaturregler 44 angeschlossen, der mit Hilfe einer elektronischen Schaltung die Heizleistung des elektrischen Heizstabes 39 regelt.

Zur Bestätigung der Vorrichtung werden die Flüssigkeitspumpe 14 und die Heizung 15 eingeschaltet, so daß bereits ein kontinuierlicher Flüssigkeitsumlauf in Gang gesetzt wird, bevor sich der Film 31 in der Vorrichtung befindet. Sobald die erforderliche Temperierung der Flüssigkeiten erreicht ist, wird der Motor 52 betätigt und der Film 31 den Rollen 45 und 46 zugeführt, welche diesen erfassen und ihn durch die Filmführungsnuten 33 und 34 sämtlicher Flüssigkeits- und Filmführungskörper 20 bis 23 leiten. Gelangt der Film in den Flüssigkeits- und Filmführungskörper 20 so durchschneidet er den Flüssigkeitsstrom, wobei der obere Quersteg 36 dafür sorgt, daß auch oberhalb des Filmes ein Flüssigkeitsraum ausgebildet wird. Da der Film 31 in den Nuten 33 und 34 ein ausreichendes Spiel aufweist, sorgt die Kapillarwirkung dafür, daß sich auch eine aureichende Strömung und damit Erneuerung der Flüssigkeit ausbildet. Wie bereits eingangs erwähnt, ist es erforderlich, lediglich dann obere Querstege 36 und 37 vorzusehen, wenn die obere Filmseite benetzt werden soll. In den anderen Fällen können daher die oberen Querstege entfallen.

Die Gefäße 2 bis 5 erfüllen drei unterschiedliche Funktionen. So dienen sie einmal für den Transport der noch frischen Flüssigkeit, bilden innerhalb der Vorrichtung einen Vorratstank, der sich innerhalb des Kreislaufes der jeweiligen Flüssigkeit befindet und dienen ferner auch für den Abtransport der verbrauchten Flüssigkeit. Im Vergleich zu den bisher bekannten Einrichtungen entfällt daher die halbe Anzahl der Gefäße. Eine umständliche Reinigung der Vorratstanks ist nicht mehr erforderlich. Innerhalb der Arbeitsstationen ergibt sich der Vorteil, daß diese wegen des intensiven Strömungslaufes relativ klein dimensioniert werden können, wobei dennoch eine gleichbleibende Wirkung auf den Film erzielt wird. Damit ergibt sich insgesamt der Vorteil, daß die Vorrichtung nach der Erfindung nicht nur in den üblichen Labors verwendet werden kann, sondern auch in anderen Räumen, die keine speziellen Einrichtungen aufweisen, wie sie für Labors üblich sind, da keine Verschmutzung der Umgebung durch Reinigungsprozesse der Vorrichtung auftreten können.

## Patentansprüche

1. Vorrichtung zum Entwickeln von Mikrofilmen, bei welcher der belichtete Film nacheinander verschiedene Arbeitsstationen, wie Entwicklerbad, Fixierbad, Vorwässerung, Nachwässerung und Trocknung, entlang einer horizontal angeordneten Bahn mit Hilfe eines motorisch angetriebenen Rollenpaares durchläuft, mit einem Flüssigkeitsumlaufsystem, bei dem jedes eine Arbeitsstation mit einer Flüssigkeit versorgende Gefäß als Transportbehälter ausgebildet ist und ein Zuleitungsrohr und ein Ansaugrohr aufweist, wobei das Ansaugrohr die Flüssigkeit über eine Flüssigkeitspumpe über Drückrohre zu einem Bad der zugeordneten Arbeitsstation und dort gegen die horizontal verlaufende Filmunterseite führt, dadurch gekennzeichnet, daß sich an die Flüssigkeitspumpe eine Heizung anschließt, daß jedes Bad einer Arbeitsstation (16, 17, 18, 19) einen Flüssigkeits- und Filmführungskörper (20, 21, 22, 23) mit H-förmigem Querschnitt aufweist, dessen seitliche Vertikalstützwände (24, 25) an oder geringfügig über dem Boden (26, 27, 28, 29) des Bades der Arbeitsstation (16, 17, 18, 19) angeordnet sind, und einen Abstand voneinander haben, der geringfügig kleiner als die Breite des Filmes (31) ist, wobei zur Filmführung oberhalb des Quersteges (32) in Längsrichtung verlaufende und durchgehende Nuten (33, 34) in den Vertikalstützwänden angeordnet sind und der Quersteg (32) mit einer zentralen - auf die Unterseite der Filmfläche gerichteten - Bohrung (35) für die Flüssigkeitszuführung versehen ist, und daß das den Mikrofilm durch sämtlich Bäder führende Rollenpaar (45, 46) in Transportrichtung vor den Bädern angeordnet ist.

2. Vorrichtung nach Anspruch 1, dadurch gekennzeichnet, daß die Flüssigkeits- und Filmführungskörper (20, 21, 22, 23) eine Länge aufweisen, welche jeweils kleiner als die Länge der Bäder der Arbeitsstationen (16, 17, 18, 19) ist, so daß die aus der Bohrung (35) auf den Quersteg (32) strömende Flüssigkeit auf den Boden (26, 27, 28, 29) des Bades und in die Zuleitungsrohre (6, 7, 8, 9) gelangt.

3. Vorrichtung nach Anspruch 2, dadurch gekennzeichnet, daß zwischen den Vertikalstützwänden (24, 25) der Flüssigkeits- und Filmführungskörper (20 und 23) oberhalb der Filmführungsnuten (33, 34) jeweils ein Quersteg (36, 37) angeordnet ist.

## Claims

1. Device for developing microfilms in which the exposed film successively passes various work stations, such as developing bath, fixing bath, prewashing-, washing- and dryingstations, along a horizontally arranged path by means of a motor-driven pair of rollers, said device comprising a fluid circulating system, in which each vessel supplying a work station with a fluid is constructed as a container having an inlet pipe and a suction pipe, said suction pipe leading the fluid by means of a fluid pump through pressure pipes into a bath of the corresponding work station and there against the horizontal underside of the film, caracterized, that a heating device is arranged behind the fluid pump, that each bath of a work station (16, 17, 18, 19) comprising a H-shaped fluid and film guiding member (20, 21, 22, 23), the vertical supporting sides (24, 25) of said member being arranged at or slightly above the bottom (26, 27, 28, 29) of the bath of the work station (16, 17, 18, 19) comprising a distance that is slightly smaller than the breadth of the film (31) whereby continuous grooves (33, 34) are arranged as film guiding member in longitudinal direction in the vertical supporting sides above the cross web -(32), said cross web comprising a central boring (35) - directed to the bottom side of the film - for feeding the fluid, and that the pair of rollers (45, 46) guiding the microfilm through all baths is arranged in transport direction in front of the baths.

"2. Device according to claim 1, characterized by fluid and film guide members (20, 21, 22, 23) each having a length smaller than the length of the baths of the work stations (16, 17, 18, 19) so that the fluid flowing out of the boring (35) in the cross web (32) reaches the bottom (26, 27, 28, 29) of the bath and flows into the inlet pipes (6, 7, 8, 9).

3. Device according to claim 2, characterized, that between the vertical supporting sides (24, 25) of the fluid and the film guide member (20 and 23) one cross web (36, 37) each is arranged above the film guide grooves (33, 34).

## Revendications

1. Dispositif pour développer des microfilms, dans lequel le film exposé passe dans différentes stations de travail telles que le bain de révélateur, le bain de fixation, le prélavage, le post-lavage et le séchage, le long d'une chaîne horizontale au moyen d'une paire de rouleaux entraînés par un moteur, avec un système de circulation du liquide dans lequel chaque bac alimentant une station de travail en liquide est conçu comme un bac de transport avec un tube d'alimentation et un tube d'aspiration qui conduit le liquide par l'intermédiaire d'une pompe et de tubes sous pression vers un bain de la station de travail correspondante où le liquide est amené contre la face inférieure du film défilant horizontalement, dispositif caractérisé en ce qu'un chauffage se branche sur la pompe à liquide, que chaque bain d'une station de travail (16, 17, 18, 19) présente un corps de guidage pour le liquide et le film (20, 21, 22, 23) de section en forme de H dont les parois de support verticales latérales (24, 25) sont disposées au fond ou légèrement au-dessus du fond (26, 27, 28, 29) du bain de la station de travail (16, 17, 18, 19) avec un écart entre elles légèrement inférieur à la largeur du film (31) puis pour le guidage du film, des rainures (33, 34) s'étendant dans le sens longitudinal et en continu sont placées dans les parois de support verticales au-dessus de la traverse (32) et la traverse (32) est munie d'un orifice (35) central tourné vers la face inférieure du film pour l'alimentation du liquide, et en ce que la paire de rouleaux (45, 46) guidant le microfilm à travers tous les bains est disposée dans le sens du transport en amont des bains.

2. Dispositif selon la revendication 1, caractérisé en ce que les corps de guidage du liquide et du film (20, 21, 22, 23) ont respectivement une longueur inférieure à la longueur des bains des stations (16, 17, 18, 19), de sorte que le liquide sortant de l'orifice (35) de la traverse (32) coule dans le fond (26, 27, 28, 29) du bain et dans les tubes d'alimentation (6, 7, 8, 9).

3. Dispositif selon la revendication 2, caractérisé en ce qu'entre les parois de support verticales (24, 25) des corps de guidage du liquide et du film (20 et 23), respectivement une traverse (36, 37) est montée au-dessus des rainures de guidage du film (33, 34).
